# EUROPÄISCHE PATENTSCHRIFT

(11) **EP 0 665 176 B1**
(45) Veröffentlichungstag und Bekanntmachung des Hinweises auf die Patenterteilung: **26.03.1997**
(21) Anmeldenummer: 94120442.2
(22) Anmeldetag: 22.12.1994
(51) Int. Cl.: B65F 3/02

(54) **Müllsammelfahrzeug**
Refuse collecting vehicle
Véhicule de ramassage d'ordures

(30) Priorität: 27.01.1994 DE 4402445
(43) Veröffentlichungstag der Anmeldung: 02.08.1995
(73) Patentinhaber: EDELHOFF POLYTECHNIK GMBH & CO., D-58640 Iserlohn (DE)
(72) Erfinder: Geisseler, Helmut, D-58640 Iserlohn (DE)
(74) Vertreter: Laufhütte, Dieter, Dr.-Ing.

(56) Entgegenhaltungen:
- DE-A- 2 816 959
- DE-A- 4 005 968
- DE-U- 8 816 629
- DE-U- 9 303 002
- US-A- 3 443 702

## Beschreibung

Die Erfindung betrifft ein Müllsammelfahrzeug mit einem Sammelcontainer und einer daran ansetzbaren Förder- und Verdichtungseinheit.

Es sind bereits Müllsammelfahrzeuge mit Wechselcontainern bekannt, die die Förder- und Verdichtungseinheit vor bzw. hinter dem Fahrerhaus aufweisen und somit die Möglichkeit haben, einen gefüllten Container über das Heck des Fahrzeuges abzusetzen. Nachteilig hierbei ist, daß in der Regel für das Müllsammelfahrzeug keine Standardchassis zu verwenden sind und daß das Wechseln der Container nicht über übliche Hakengeräte erfolgen kann. Aus der EP 364 835 B ist es weiterhin bekannt, daß ein an der Rückseite eines Wechselcontainers angeordnetes Ladewerk, das eine Förder- und Verdichtungseinheit mit Heckschüttung umfaßt, bei jedem Containerwechsel abgeklappt und anschließend wieder angeklappt werden kann. Dieses Prinzip erfordert aufgrund der höheren Gewichte im Heckbereich des Fahrzeuges ein Dreiachschassis, und zudem ist es umständlich und zeitintensiv, die Heckschüttung bei jedem Containerwechsel auf- und abzuklappen. Des weiteren ist für dieses System aufgrund des Erfordernisses, die Abmessungen der Heckschüttung geringzuhalten, eine spezielle Verdichtungseinheit, z.B. nach dem Schraubenverdichtungsprinzip, erforderlich.

Ein gattungsgemäßes Müllsammelfahrzeug ist in der DE 93 03 002 U beschrieben. Dort ist eine heckseitig an einen Wechselcontainer ansetzbare Baueinheit, die eine Presse und eine Schüttung umfaßt, beschrieben. Während des Sammeleinsatzes des Müllsammelfahrzeuges hängt diese Baueinheit am Container und bedingt daher, wie der bereits zuvor diskutierte Stand der Technik, in der Regel ein verstärktes Dreiachschassis. Zum Abstellen weist die vorbekannte Baueinheit mit Presse und Schüttung drei hydraulisch betätigbare ein- und austeleskopierbare Füße auf. Hierdurch baut die Baueinheit kompliziert und schwer.

Aufgabe der Erfindung ist es daher, ein Müllsammelfahrzeug der gattungsgemäßen Art derart weiterzubilden, daß ein einfaches und nicht weiter verstärktes Fahrzeugchassis verwendet werden kann und/oder daß die Zuladekapazität des aufzunehmenden Abfalls verbessert wird.

Erfindungsgemäß wird diese Aufgabe ausgehend von einem gattungsgemäßen Müllsammelfahrzeug durch die kennzeichnenden Merkmale des Hauptanspruchs gelöst. Grundgedanke der erfinderischen Lösung ist es, daß die Förder- und Verdichtungseinheit in einem an das Müllsammelfahrzeug ankoppelbaren und fahrbaren Anhänger integriert ist. Hierdurch kann ein Müllsammelfahrzeug mit einem einfachen zweiachsigen Chassis verwendet werden, da das Gewicht der Förder- und Verdichtungseinheit nicht auf dem Fahrzeugchassis auflagert.

Das erfindungsgemäße Müllsammelfahrzeug kann derart ausgeführt sein, daß ein zweiachsiges Müllsammelfahrzeug mit einem Standardhakengerät oder alternativ mit einem Wechselcontainer mit klappbaren Standbeinen mit einem koppelbaren Anhänger verbunden wird. Ebenso kann der Motorwagen einen festen, nicht wechselbaren Aufbau aufweisen oder als Hinterkipper ausgeführt sein. Der angekoppelte Anhänger weist beispielsweise eine preisgünstige Standardförder- und Verdichtereinheit auf.

Die erfindungsgemäße Kombination weist neben der Tatsache, daß Standardkomponenten verwendet werden können viele weitere Vorteile auf. Zum einen kann der Motorwagen einen gefüllten Container nach dem Abkoppeln des Anhängers in einfacher Weise absetzen und somit drei Containerkammern, z.B. nach Abfallfranktionen sortiert, für den Weitertransport bereitstellen. Des weiteren kann der Transport zur Behandlungs- oder Beseitigungsanlage vom Motorwagen als Einzelfahrzeug, das eine hohe Nutzlast aufweist, da das Gewicht für Förder- und Verdichtungseinheit entfällt, oder mit einem Containertransportanhänger durchgeführt werden.

Gemäß einer bevorzugten Ausgestaltung der Erfindung kann der Anhänger weiter eine Schüttung für Müllbehälter umfassen. Hier weist die beanspruchte Kombination den Vorteil auf, daß das Müllsammelfahrzeug bei einem Einsatz für Müllbehälter mit verschiedenen Aufnahmevorrichtungen durch einfaches Auswechseln der Anhänger, die jeweils eine spezifische Schüttung aufweisen, umgerüstet werden kann. Weiterhin kann die am Anhänger vorzusehende Schüttung entsprechend dem zu entleerenden Behältersystem wechselbar ausgeführt sein. Hier ist es möglich, daß entsprechend dem zu entleerenden Müllbehältersystem die Schüttung oder der komplette Anhänger auf einem Stellplatz im Sammelrevier verbleiben kann. Das Müllsammelfahrzeug kann dann einfach verschiedene Sammelreviere, in denen unterschiedliche Müllbehältersysteme zum Einsatz kommen, anfahren und die jeweilige Schüttung in einfacher Art und Weise ankoppeln.

Ein weiterer Vorteil des erfindungsgemäßen Müllsammelfahrzeugs liegt darin, daß es einen Sammelcontainer nach dem Abkoppeln des Anhängers leicht auf einen Eisenbahnwaggon übersetzen oder von dem Waggon aufnehmen kann. Dies ist beispielsweise bei der Lösung der eingangs diskutierten EP 364 835 B nicht möglich.

Das Müllsammelfahrzeug kann beispielsweise über mindestens zwei teleskopierbare oder gegen Federkraft dehnbare Längslenker, die beispielsweise in selbstverriegelnde Schnellkupplungen greifen, mit dem Anhänger verbunden. Somit ist sichergestellt, daß ein kurzer Abstand zwischen dem Heckladewerk auf dem Anhänger und dem Wechselcontainer besteht.

Alternativ kann die Kupplung zum Anhänger abkoppelbar und starr sein, wenn die Achse des Anhängers, ähnlich einer Nachlaufachse als Lenkachse ausgeführt ist.

Vorzugsweise ist der Anhänger mit Blechen oder Gummilippen versehen, die im angekoppelten Zustand in die Einfüllöffnung des Sammelcontainers ragen und somit auch während einer Kurvenfahrt oder während des Verdichtungsvorganges des aufgenommenen Abfalls die Dichtigkeit zwischen dem Sammelcontainer und der auf dem Anhänger vorgesehenen Förder- und Verdichtungseinheit sicherstellen. Zusätzlich kann zwischen dem Anhänger und dem auf dem Müllsammelfahrzeug angeordneten Container ein Faltenbalg angeordnet sein.

Die Schüttung und die Förder- und Verdichtungseinheit ist vorzugsweise auf einem Anhänger mit einem Achsaggregat aufgebaut, um die Wendigkeit des Zuges, beispielsweise bei Kurvenfahren, nicht zu beeinträchtigen. Um dem abgekoppelten Anhänger einen sicheren Stand zu verleihen, kann ein Stützbein an der Anhängerdeichsel ausklappbar vorgesehen sein.

Ein Vorteil des erfindungsgemäßen Müllsammelfahrzeuges besteht auch darin, daß die aufgebaute Förder- und Verdichtungseinheit eine preisgünstige Standardeinheit sein kann.

Das Motorfahrzeug kann mit einem üblichen Hakengerät versehen sein. Somit kann der sogenannte MSTS-Container (Multi-Service-Transport-System-Container) mit einer auf seiner Heckklappe montierten Hakenöse aufgenommen werden, wobei die Einfüllöffnung des Containers dabei nach hinten weist.

Ferner ist es möglich, daß der Container mit dem bekannten schwenkbaren Aufstellrahmen senkrecht abgestellt werden kann, wobei sich ebenfalls die Hakenöse an der Heckklappe des Containers befinden muß.

Alternativ dazu kann der Wechselcontainer mit klappbaren Stützbeinen versehen sein, auf denen der Container nach einer Niveauabsenkung der Luftfederung des Chassis stehenbleibt. Das Fahrzeug kann anschließend unter dem Container fortfahren.

Weitere bevorzugte Ausgestaltungen der Erfindung ergeben sich aus den weiteren Unteransprüchen.

Vorteile und Einzelheiten der Erfindung ergeben sich zusätzlich aus der folgenden beschriebenen Ausführungsform der Erfindung. Es zeigen:
- Fig. 1:: ein erfindungsgemäßes Müllsammelfahrzeug mit angehängtem Anhänger in Seitenansicht und einen abgestellten Anhänger im Schnitt und
- Fig. 2:: den in Fig. 1 bereits dargestellten Anhänger in vergrößerter Darstellung.

Das Müllsammelfahrzeug 10 gemäß der hier vorliegenden Ausführungsform weist einen zweiachsigen Motorwagen 12 auf, der mit einem zusätzlichen Hilfsrahmen 14 ausgestattet ist. Der Hilfsrahmen 14 trägt vorzugsweise ein als solches bekanntes Hakengerät zum Auf- und Abnehmen eines Wechselcontainers 18. Ein einachsiger Anhänger 20 ist über eine Deichsel 22 an das Motorfahrzeug 12 ankoppelbar. In der rechten Darstellung gemäß Fig. 1 ist der Anhänger 20 im angekoppelten Zustand dargestellt, während in der Fig. 1 im linken Teil ein nicht angekoppelter Anhänger dargestellt ist.

Der Anhänger weist eine als solche bekannte Förder- und Verdichtereinheit 24 und eine ebenfalls als solche bekannte Schüttung 28 auf. Am Anhänger 20 sind beidseitig an Drehscharnieren befestigte Blechwände 26 derart angelenkt, so daß sie in den Wechselcontainer 18 soweit hineinragen, daß der Spalt zwischen Anhänger 20 und Wechselcontainer 18 überbrückt wird. Hierdurch ist sichergestellt, daß bei Kurvenfahrt des Anhängerzuges und bei dem Preßvorgang des Abfalls keine undichte Stelle zwischen dem Motorwagen 12 und dem Anhänger 22 entsteht. Die Blechwände werden aus optischen Gründen mit zusätzlichen Faltenbälgen 30 überdeckt, die am Anhänger 20 befestigt sind.

Der Anhänger 20 ist zum einen über die Deichsel 22 mittig und schwenkbar in bekannter Art und Weise mit dem Motorwagen 12 koppelbar. Zusätzlich sind beidseitig federelastische Befestigungshaken 32 vorgesehen, die z.B. über einen nicht dargestellten Hebelmechanismus von Hand gespannt und entriegelt werden können. Die Verriegelungshaken 32 sind drehbar über Bolzen 34 an der seitlichen Außenverkleidung des Anhängers 20 befestigt. Zur Verriegelung werden die Haken 32 um die Bolzen 34 geschwenkt und über eine nicht dargestellte Vorrichtung gespannt und über die Bolzen 36 gelegt. Anschließend wird die Vorspannung der federelastischen Verriegelungshaken 32 aufgehoben. Beim Ankoppeln wird dann der Anhänger 20 über entsprechende und hier nicht näher dargestellte Leitungen mit dem Hydrauliksystem bzw. dem Elektrikkreislauf des Motorwagens verbunden.

Der Anhänger 20 kann über die im Heckbereich angeordnete handelsübliche Schüttung 28, die auf das jeweils zu entleerende Behältersystem abgestimmt ist, einen Müllbehälter 38 anheben, entleeren und absetzen, wie dies im Stand der Technik vorbekannt ist.

Der Anhänger 20 weist, wie in Fig. 2 dargestellt, eine bogenförmig ausgebildete Bodenwanne 40 auf. Der Müllbehälter 38 wird in diese bogenförmig ausgebildete Bodenwanne 40 entleert. Zur Förderung und Verdichtung des Abfalls fährt eine über einen Hydraulikzylinder 42 angetriebene Einheit, bestehend aus gelenkig miteinander verbundenen Platten 44 und 46 über die Bodenwanne 40. Dabei beschreibt das äußerste Ende der jeweiligen Platte 46 einen Kreisbogen. Durch das Entlangführen der Platten 44 und 46 über die Bodenwanne 40 wird der Abfall aus der Bodenwanne 40 in den Container 18 gefördert. Durch das Einfahren in den Container 18 erfolgt die Verdichtung.

Der Anhänger 20 ist als Einachser ausgeführt. Zum sicheren und aufrechten Abstellen des Anhängers 20 nach Abkoppeln vom Motorfahrzeug 12 ist ein Stützbein 48 an der Deichsel 22 verschwenkbar angelenkt.

## Patentansprüche

1. Müllsammelfahrzeug mit einem Sammelcontainer und einer daran ansetzbaren Förder- und Verdichtungseinheit,
**dadurch gekennzeichnet**,
daß die Förder- und Verdichtungseinheit (24) in einem an das Müllsammelfahrzeug ankoppelbaren und fahrbaren Anhänger (20) integriert ist.

2. Müllsammelfahrzeug nach Anspruch 1, dadurch gekennzeichnet, daß der Anhänger weiter eine Schüttung (28) für Müllbehälter umfaßt.

3. Müllsammelfahrzeug nach Anspruch 1 oder 2, dadurch gekennzeichnet, daß der Anhänger (20) einachsig ist.

4. Müllsammelfahrzeug nach einem der Ansprüche 1-3, dadurch gekennzeichnet, daß der Anhänger über eine Deichsel (22) an das Müllsammelfahrzeug (10) koppelbar ist und daß der Anhänger und das Müllsammelfahrzeug gegebenenfalls zusätzlich über zwei seitlich an diesen angeordneten Lenkern (32) verbunden sind.

5. Müllsammelfahrzeug nach Anspruch 4, dadurch gekennzeichnet, daß die Lenker (32) teleskopierbar oder gegen Federkraft dehnbar sind und in selbstverriegelnde Schnellkupplungen eingreifen.

6. Müllsammelfahrzeug nach einem der Ansprüche 1-5, dadurch gekennzeichnet, daß der Anhänger in dem Bereich, in dem er nach Ankopplung an das Müllsammelfahrzeug dem Sammelcontainer gegenüberliegt gegebenenfalls ausschwenkbare Bleche (26) oder Gummilippen aufweist, die im angekoppelten Zustand in die Einfüllöffnung des Sammelcontainers (18) ragen.

7. Müllsammelfahrzeug nach Anspruch 6, dadurch gekennzeichnet, daß zusätzlich Gummimanschetten (30) vorhanden sind, die zwischen dem Müllsammelfahrzeug und dem Anhänger im gekoppelten Zustand angeordnet ist.

8. Müllsammelfahrzeug nach einem der Ansprüche 1-7, dadurch gekennzeichnet, daß an der Deichsel des Anhängers ein ausklappbares Stützbein (48) angelenkt ist.

9. Müllsammelfahrzeug nach einem der Ansprüche 1-8, dadurch gekennzeichnet, daß der Anhänger eine bogenförmig ausgebildete Bodenwanne (40) zur Aufnahme des Abfalls aufweist, und daß eine motorisch angetriebene rotierende Einheit aus mehreren gelenkig miteinander verbundenen Platten (44, 46) über die bogenförmig ausgebildete Bodenwanne (40) geführt wird, um den Abfall in Richtung des angekoppelten Sammelcontainers (18) zu befördern und dadurch zu verdichten.

10. Anhänger eines Müllsammelfahrzeugs nach einem der Ansprüche 1-9.

## Claims

1. A refuse collecting vehicle with a collecting container and a conveying and compacting unit that can be connected thereto,
**characterized in that**
the conveying and compacting unit (24) is integrated in a trailer (20) which can be coupled to the refuse collecting vehicle and is mobile.

2. A refuse collecting vehicle according to claim 1, characterized in that the trailer comprises moreover, a dumping means (28) for refuse bins.

3. A refuse collecting vehicle according to claim 1 or 2, characterized in that the trailer (20) is a single axle trailer.

4. A refuse collecting vehicle according to one of claims 1 to 3, characterized in that the trailer can be coupled to the refuse collecting vehicle (10) by means of a drawbar (22) and that the trailer and the refuse collecting vehicle are additionally connected, if required, by means of two connecting rods (32) laterally arranged thereon.

5. A refuse collecting vehicle according to claim 4, characterized in that the connecting rods (32) are telescopable or extensible against a spring force and engage in self-locking fast couplings.

6. A refuse collecting vehicle according to one of claims 1 to 5, characterized in that in the zone wherein it lies opposite the collecting container after having been coupled to the refuse collecting vehicle, the trailer has sheet-metal plates (26) capable of being swung out if required, or rubber lips which project in the hitched-up state into the dumping opening of the collecting container (18).

7. A refuse collecting vehicle according to claim 6, characterized in that, in addition, rubber collars (30) are provided which are arranged between the refuse collecting vehicle and the trailer in the hitched-up state.

8. A refuse collecting vehicle according to one of claims 1 to 7, characterized in that a folding-down supporting leg (48) is articulated on the drawbar of the trailer.

9. A refuse collecting vehicle according to one of claims 1 to 8, characterized in that the trailer has a base trough (40), designed with an arcuate shape, for receiving the refuse, and that a motor-driven rotating unit consisting of several interconnected articulated plates (44, 46) is carried above the base trough (40) designed with an arcuate shape, so as to convey the refuse in the direction towards the hitched-up collecting container (18) and to compact it thereby.

10. A trailer of a refuse collecting vehicle according to one of claims 1 to 9.

## Revendications

1. Véhicule de ramassage d'ordures avec un conteneur de collecte et une unité de transport et de compactage pouvant être fixée à celui-ci, caractérisé en ce que l'unité de transport et de compactage (24) est intégrée dans une remorque roulante (20) et pouvant être accouplée au véhicule de ramassage d'ordures.

2. Véhicule de ramassage d'ordures selon la revendication 1, caractérisé en ce que la remorque comporte en outre un dispositif de versement (28) pour des récipients d'ordures.

3. Véhicule de ramassage d'ordures selon la revendication 1 ou 2, caractérisé en ce que la remorque (20) a un seul axe.

4. Véhicule de ramassage d'ordures selon l'une des revendications 1-3, caractérisé en ce que la remorque peut être accouplée par une barre d'attelage (22) au véhicule de ramassage d'ordures (10), et que la remorque et le véhicule de ramassage d'ordures sont reliés le cas échéant en plus par deux bielles (32) disposées latéralement à ceux-ci.

5. Véhicule de ramassage d'ordures selon la revendication 4, caractérisé en ce que les bielles (32) sont télescopiques ou peuvent s'étendre contre la force de ressort et s'engagent dans des accouplements rapides auto-verrouillants.

6. Véhicule de ramassage d'ordures selon l'une des revendications 1-5, caractérisé en ce que la remorque présente dans la zone dans laquelle, après l'accouplement au véhicule de ramassage d'ordures, elle s'oppose au conteneur de collecte, le cas échéant des tôles (26) pivotant vers l'extérieur ou des lèvres en caoutchouc qui, dans l'état accouplé, font saillie dans l'ouverture de remplissage du conteneur de collecte (18).

7. Véhicule de ramassage d'ordures selon la revendication 6, caractérisé en ce que sont prévus en plus des manchettes en caoutchouc (30) qui sont disposées entre le véhicule de ramassage d'ordures et la remorque dans l'état accouplé.

8. Véhicule de ramassage d'ordures selon l'une des revendications 1-7, caractérisé en ce qu'il est articulé à la barre d'attelage de la remorque un pied de support (48) dépliable.

9. Véhicule de ramassage d'ordures selon l'une des revendications 1-8, caractérisé en ce que la remorque présente une cuve de fond 40 réalisée en forme d'arc pour la réception des déchets, et en ce qu'une unité tournante entraînée par moteur formée de plusieurs plaques (44, 46) articulées les unes aux autres est guidée sur la cuve de fond (40) réalisée en forme d'arc pour transporter les déchets dans la direction du contoneur de collecte (18) accouplé et pour ainsi les compacter.

10. Remorque d'un véhicule de ramassage d'ordures selon l'une des revendications 1-9.
